# EUROPÄISCHE PATENTSCHRIFT

(11) **EP 3 221 015 B1**
(45) Veröffentlichungstag und Bekanntmachung des Hinweises auf die Patenterteilung: **23.01.2019**
(21) Anmeldenummer: 15797641.6
(22) Anmeldetag: 17.11.2015
(51) Int. Cl.: A63B 23/12, A63B 21/00, A63B 21/005, A63B 24/00, B25J 13/08

(54) **TRAININGSVORRICHTUNG MIT 3D-POSITIONSERFASSUNG UND DEREN BETRIEBSVERFAHREN**
TRAINING DEVICE WITH THREE-DIMENSIONAL POSITION DETECTION, AND OPERATING METHOD THEREOF
DISPOSITIF D'ENTRAÎNEMENT AVEC DÉTECTION DE POSITION EN TROIS DIMENSIONS, ET SON PROCÉDÉ DE FONCTIONNEMENT

(30) Priorität: 17.11.2014 DE 102014223435
(43) Veröffentlichungstag der Anmeldung: 27.09.2017
(73) Patentinhaber: FYNAMICS GmbH, 87496 Untrasried, Ortsteil Hopferbach (DE)
(72) Erfinder: KNESTEL, Markus, 87496 Hopferbach (DE); FERSTL, Reinhold, 93161 Sinzing (DE)
(74) Vertreter: MERH-IP Matias Erny Reichl Hoffmann Patentanwälte PartG mbB
(86) Internationale Anmeldenummer: PCT/EP2015/076793
(87) Internationale Veröffentlichungsnummer: WO 2016/079104

(56) Entgegenhaltungen:
- WO-A1-2007/043970
- WO-A1-2011/056152
- WO-A1-2011/076240
- DE-A1-102011 105 748
- US-A1- 2004 176 226
- US-A1- 2011 245 049

## Beschreibung

Die vorliegende Erfindung betrifft eine Trainingsvorrichtung mit 3D-Positionserfassung für dreidimensionales, funktionales Training. Die Trainingsvorrichtung weißt einen Aktuator auf, der mit einem Seil in Wirkverbindung steht, wobei das Seil über einen Arm geführt wird und am Handhabungsgerät mit einem Seilende in Verbindung steht. Durch die räumliche Erfassung des Kraftvektors am Handhabungsgerät und die entsprechende Ansteuerung der Trainingsvorrichtung kann über das Biofeedback der Trainingsablauf verbessert werden.

In der DE 3727689 A1 ist ein Trainingsgerät zum Entwickeln und Stärken der Muskeln und Gelenke einer Übungsperson durch hin- und hergehende Bewegungen unter Last gezeigt. Dabei wird die Last über einen Elektromotor abgebremst. Es wird ein Motor mit Gleichstrom und Nebenschlusscharakterisik verwendet, wobei der Ständer mit permanentmagnetischen Spulen ausgeführt ist. Die Klemmspannung des Elektromotors ist über ein Steuergerät dabei stufenlos hochregelbar und dessen Abtriebsmoment über ein Getriebe, in einer die Übungsperson belastende Linearkraft, umwandelbar.

In der DE 19733595 C2 ist ein Verfahren und eine Vorrichtung zum Muskeltraining gezeigt. Dabei wird eine, in einem senkrecht stehenden Führungsrahmen verschiebbar geführten, von einem Motor angetriebenen Handhabe, von einer Trainingsperson erfasst. Während der Bewegung der Handhabe in einer Richtung wird diese dauernd mit der maximal aufbringbaren Muskelkraft entgegen dieser Richtung gebremst.

In der DE 102005051674 A1 ist ein Trainingsgerät für Muskeltraining gezeigt. Eine Gegenleistungserzeugungseinrichtung, weist einen Elektromotor mit einem Ausgang auf, der mit wenigstens einem dem Trainierenden dargebotenen Übungsorgan zusammenwirkt, wobei dem Elektromotor eine Regeleinrichtung vorgeordnet ist. Das Übungsorgan ist dabei mit einer Seilzuganordnung verbunden und weißt zwei Greifmöglichkeiten für den Trainierenden auf.

WO 2011/076240 A1 offenbart eine Vorrichtung für Muskeltraining mit einem Aktuator, einem Arm, einem Verstellmechanismus zum Verstellen des Arms, einer Steuereinheit zur Steuerung zumindest des Aktuators, und Erfassungsmitteln zur Ermittlung der räumlichen Position eines Handhabungsgeräts zur Ermittlung einer wirkenden Kraft, wobei die Steuereinheit den Aktuator basierend auf dem Vergleich der ermittelten räumlichen Position mit vorbestimmten Werten steuert.

Eine Aufgabe ist es eine gattungsgemäße Trainingsvorrichtung so auszubilden, dass eine einfache und effiziente Trainingsmöglichkeit geschaffen wird. Diese Aufgabe wird durch die Merkmale des unabhängigen Patentanspruchs gelöst. Die abhängigen Ansprüche betreffen vorteilhafte Ausführungsformen der Erfindung.

Die erfindungsgemäße Trainingsvorrichtung umfasst die Merkmale des Anspruchs 1. Dadurch kann eine Trainingsvorrichtung bereitgestellt werden, welche es dem Benutzer erlaubt eine Vielzahl von verschiedensten Übungen durchzuführen, ohne dazu eine weitere Trainingsvorrichtung zu benötigen. Zudem wird es ermöglicht über die aktive Steuerung der Trainingsvorrichtung in Abhängigkeit der Benutzerkraft am Handhabungsgerät bzw. in Abhängigkeit der ermittelten Position des Handhabungsgeräts und der Seilkraft individuell und flexibel die Belastung für den Benutzer anzupassen. Über visuelles, haptisches, und/oder akustisches Biofeedback ist es somit möglich den Benutzer stets in der optimalen bzw. vorbestimmten oder gewünschten Trainingslinie bzw. im optimalen Trainingskorridor zu führen. Daher ist es möglich den Benutzer stets zu vermitteln in welcher gewünschten Kraft-, Raum- und Zeitrelation die jeweilige Trainingsübung ausgeführt werden soll, und es können Abweichungen von der optimalen Relation in einfachster Weise mitgeteilt werden. Ein weiterer Vorteil ist darin zu sehen, dass durch die Ansteuerung der Trainingsvorrichtung, Fehlbelastungen des Benutzers der Trainingsvorrichtung reduziert werden können.

Bei einer vorteilhaften Ausgestaltung der erfindungsgemäßen Trainingsvorrichtung kann das Erfassungsmittel einen Kraftvektor, basierend auf der räumlichen Position des Handhabungsgeräts und der Seilkraft, ermitteln. Basierend auf diesen Kraftvektor ist es möglich die Bewegungen des Benutzers zu erfassen und zu überwachen und der Steuerung einen Trainingskorridor vorzugeben, in welchem sich der Kraftvektor zu befinden hat, um stets eine optimale Übungsausführung zu bewirken.

Bei einer weiteren vorteilhaften Ausführungsform der erfindungsgemäßen Trainingsvorrichtung kann die Steuereinheit, basierend auf dem Vergleich an den Aktuator, einen Sollwert ausgeben. Der Aktuator wird somit unmittelbar von der räumlichen Position und/oder der Seilkraft und/oder deren Ableitungen beeinflusst, wodurch gewährleistet werden kann, dass der Benutzer die Trainingsübung stets im vorbestimmten Kraft- bzw. Raumbereich durchführt und somit können Fehlbelastungen vermieden werden und die Effektivität der Trainingsübung kann gesteigert werden. Zudem ist es auch möglich die Belastung des Benutzers in Abhängigkeit der Kraftänderung bzw. der Beschleunigung der Benutzerhandhabe dynamisch anzusteuern. Der Sollwert kann auch ein Bewegungssollwert sein, sodass damit ein 3D-Bewegungskorridor vorgegeben werden kann und/oder auch die Auszugsrichtung und Rückführungsrichtung unterschiedlich sein können. Dadurch wird die Einsetzbarkeit noch weiter erhöht und es können noch vielseitigere Übungen durchgeführt werden.

Bei einer weiteren vorteilhaften Ausgestaltung der erfindungsgemäßen Trainingsvorrichtung kann die Steuereinheit, basierend auf dem Vergleich den Aktuator, einen Geschwindigkeitssollwert, einen Kraftsollwert und/oder Bewegungssollwerte ausgeben. Durch die Vorgabe eines Bewegungssollwerts kann nicht nur ein dreidimensionaler Bewegungskorridor vorgegeben werden, sondern es kann zusätzlich auch die Auszugsrichtung und die Rückführungsrichtung mit unterschiedlichen Sollwerten beaufschlagt werden. Über die Geschwindigkeitssollwerte und die Kraftsollwerte bzw. Bewegungssollwerte können einerseits die Effizienz der Trainingsübungen erhöht werden und andererseits kann auch die Benutzerfreundlichkeit der Trainingsvorrichtung erhöht werden, da durch die individuelle Anpassung erstens ein Wechsel der Trainingsvorrichtung entfällt und zweitens auch die Änderung der Belastung automatisch durchgeführt werden kann, so dass der Benutzer nicht manuell die Gewichtsplatten der Trainingsvorrichtung seiner gewünschten Trainingsbelastung anpassen muss.

Bei einer weiteren vorteilhaften Ausführungsform, der erfindungsgemäßen Trainingsvorrichtung, kann die Steuereinheit, basierend auf dem Vergleich, einen Sollwert für die räumliche Position des Arms ausgeben und dem Arm entsprechend steuern. Dabei kann insbesondere der Kraftvektor während der Übung gezielt beeinflusst werden. Durch diese zusätzliche Möglichkeit der Steuerung ist es möglich den Arm individuell und abhängig von den jeweiligen Randbedingungen stets optimal anzupassen. Dadurch ist es einerseits möglich gekrümmte räumliche Sollwertkorridore vorzugeben und gleichzeitig die Richtung des Benutzerkraftvektors gezielt zu beeinflussen. Somit kann die Trainingsvorrichtung noch flexibler und effizienter eingesetzt werden. Insbesondere können auch Vektorfelder vorgegeben werden, mit Vektoren verschiedenster Größen und Ausrichtung. Die Benutzerfreundlichkeit und Effektivität der Trainingsvorrichtung kann somit stark erhöht werden.

Die Steuereinheit kann zudem ein Bewegungsprofil, basierend auf der ermittelten räumlichen Position, bestimmen, wobei zudem die Größe der Seilkraft erfasst werden kann. Dadurch kann einerseits im Rahmen einer einzelnen Übung das gesamte Trainingsprofil bzw. auch der Trainingsablauf für Analysezwecke und/oder Optimierungszwecke der Übungen erfasst werden und andererseits können die Bewegungsprofile auch von mehreren Übungen erfasst werden und in Abhängigkeit von der tatsächlich auf den Nutzer aufgebrachten Trainingskraft, individuelle Bewegungsprofile erstellt werden um den Trainingseffekt noch weiter zu erhöhen. Zudem können sich die Bewegungsprofile nach Bedarf dynamisch ändern, um die Effizienz der Trainingsübung weiter zu erhöhen.

Bei einer weiteren vorteilhaften Ausführungsform der erfindungsgemäßen Trainingsvorrichtung kann das Seil über eine schwenkbare Rolle zu einem Seilaustrittsbereich des Arms geführt werden. Die schwenkbare Rolle ermöglicht dabei eine weitere Bewegungsachse des Seils im Raum. Dadurch kann das Seil einerseits über die Führung ausgerollt werden und andererseits kann sich über die schwenkbare Rolle kann sich der Austrittswinkel des Seils, in Abhängigkeit der Übung bzw. der Position des Handhabungsgeräts, ändern. Dadurch wird die Flexibilität der Trainingsvorrichtung erhöht und die Effizienz der Trainingsvorrichtung kann weiter gesteigert werden, da durch die schwenkbare Rolle zusätzliche Trainingsübungen ermöglicht werden.

Das Seil kann durch eine schwenkbare Hülse in einem Seilaustrittsbereich des Arms geführt werden. Durch eine schwenkbare Hülse wird es möglich den Seilaustrittswinkel über die Lage der Hülse zu messen. Dadurch lässt sich die Seilrichtung im Austrittsbereich genau bestimmen und in weiterer Folge kann der Aktuator über die Steuereinheit, basierend auf dem Winkel der schwenkbaren Hülse, gesteuert werden. Das Vorsehen der schwenkbaren Hülse ermöglicht zudem eine zeitnahe Erfassung des Seilaustrittswinkels aus der Führung. Da die schwenkbare Hülse das Seil führt, wird ein Schlupf vermieden und somit die Genauigkeit der Messung des Winkels erhöht.

Das Erfassungsmittel kann die Seilaustrittsrichtung, basierend auf einem Schwenkwinkel der schwenkbaren Hülse und/oder der schwenkbaren Rolle, ermitteln. Durch die Erfassung der Seilaustrittsrichtung über die schwenkbare Hülse und/oder schwenkbare Rolle kann die Seilaustrittsrichtung aus der Führung im Raum ohne Verzögerung und mit hoher Genauigkeit ermittel werden. Zudem ist es möglich über zusätzliche Sensoren in der schwenkbaren Rolle bzw. in deren Lagerung die Seilkraft zu messen und daraus auf dem Benutzerkraftvektor an der Handhabe zu schließen bzw. diesen zu ermitteln.

Das Seil kann zumindest teilweise durch den Arm hindurchgeführt werden. Dadurch ist es möglich, einerseits das Seil in diesen Bereichen vor Umgebungseinflüssen zu schützen und andererseits die Benutzerfreundlichkeit der Trainingsvorrichtung zu erhöhen, da die Abschnitte mit exponiertem Seil der Trainingsvorrichtung reduziert werden und sich somit z.B. die Verletzungsgefahr durch Einklemmen zwischen dem Seil und der Seilführung reduzieren lässt. Zudem kann das Risiko einer Fehlbedienung der Trainingsvorrichtung reduziert werden, da der Arm vom Benutzer angefasst werden kann, ohne befürchten zu müssen das darauf geführte Seil aus der Führung zu heben.

Der Arm kann zudem einen Griff aufweisen und im Bereich des Griffs kann ein Schalter zur Ansteuerung des Verstellmechanismus angeordnet sein. Durch diese Anordnung ist es dem Benutzer auf einfache Weise möglich, über den Griff und dem Schalter, den Arm in die gewünschte Position, für die jeweilige Übung, zu verstellen. Über den Schalter wird zudem der Verstellmechanismus angesteuert, so dass einerseits ein Schalter zur Freigabe der Verstellung des Arms und andererseits ein Schalter zur automatischen Positionierung des Arms in die gewünschte Position möglich sind.

Der Verstellmechanismus kann dazu eingerichtet sein, den Arm durch die Steuereinheit automatisch zu positionieren, die Bewegung des Arms zu blockieren und/oder den Arm freizugeben, so dass der Arm manuell in die gewünschte Position bewegt werden kann. Somit ist es möglich den Arm nicht nur manuell zu verstellen, sondern auch automatisch über den Verstellmechanismus bzw. kann für eine schnelle Verstellung der Verstellmechanismus den Arm freigeben, so dass dieser mit einer einfachen Bewegung des Benutzers in die gewünschte Position gebracht werden kann. Zudem kann der Arm blockiert werden, so dass während der Trainingsübungen die Stabilität der Trainingsvorrichtung gewährleistet wird und Schwingungen des Arms vermieden werden können. Zudem ist es möglich den Arm (z.B. während der Trainingsübung) so anzusteuern, dass eventuell auftretende Schwingungen ausgeglichen werden. Dies kann insbesondere durch Bewegungen erreicht werden, welche der Amplitude der Schwingung entgegen gerichtet sind.

Der Aktuator kann eine Sensorvorrichtung zur Bestimmung der Größe der Seilkraft und/oder zur Bestimmung der ausgerollten Seillänge umfassen. Durch die Messung der Seilkraft direkt am Aktuator kann die Seilkraft noch genauer eingestellt werden, da Reibungsverluste und Bewegungsverluste des Seils, durch die örtlich nahe Messung beim Aktuator die Messung weniger stark beeinflussen, als eine Messung an weit entfernten Punkten. Zudem kann diese Sensorvorrichtung mit der bereits im Aktuator, vorhandenen Sensorvorrichtung kombiniert werden, so dass die Anzahl der nötigen Sensoren reduziert werden kann. Zudem kann durch die Vorsehung einer Sensorvorrichtung beim Aktuator, die Signalübertragungsweglänge reduziert werden, wodurch eine schnellere Ansteuerung des Aktuators möglich wird.

Der Aktuator kann für das Auf- und Abspulen des Seils mit einer Seilwinde in Wirkverbindung stehen. Alternativ wäre es auch möglich die Seillänge über einen Flaschenzug und einen Linearzylinder zu beeinflussen. Durch diese Ausgestaltung kann die Seillänge besonders genau eingestellt werden und auch die gewünschte Seilkraft kann äußerst genau eingestellt werden. Insbesondere ist es zudem möglich über die Berechnung der aufgewickelten Seillänge die Elastizität des ausgerollten Seils in die Steuerung des Motors mit einfließen zu lassen. Durch die unmittelbare Wirkverbindung des Aktuators mit der Seilaufnahme wie z.B. einer Seilwinde, ist es möglich eine kompakte Trainingsvorrichtung bereitzustellen.

Die Abweichung der ermittelten räumlichen Position und/oder der Seilkraft und/oder deren Ableitungen von vorbestimmten Werten kann als Biofeedback ausgegeben werden, insbesondere kann dieses Feedback über akustische, visuelle und/oder haptische Signale an den Trainierenden bzw. dem Benutzer der Trainingsvorrichtung weitergegeben werden. (Insbesondere durch Vorsehung von Displays, einer Videobrille, Lautsprechern und/oder über entsprechende Ansteuerung des Aktuators.) Dadurch wird es möglich für den Benutzer interaktiv bzw. intuitiv die jeweiligen Trainingsübungen optimal durchzuführen. Dadurch wird nicht nur der Trainingseffekt erhöht, sondern auch die Einsetzbarkeit der Trainingsvorrichtung kann erweitert werden. Daher können z.B. auch blinde Personen die Trainingsvorrichtung, ohne komplizierte Schulungen, benutzen und gleichzeitig einen idealen Trainingseffekt erreichen. Die Kraftregulierung über das Biofeedback vermittelt dem Benutzer, ob die Übung in der gewünschten Kraft-, Raum-, Zeitrelation ausgeführt wird, oder ob sie davon abweicht. Fehlbelastungen können dann durch entsprechende Kraftreduzierungen verhindert werden bzw. können koordinative Fähigkeiten geschult werden, indem über die Kraftregulierung eine propriozeptive Rückkopplung über die Bewegungsqualität vermittelt werden kann. Dies kann durch eine als Artefakte Kraftwirkung erkennbare Störgröße, welche in der aktuellen Bewegung oder aber in deren retrograden Bewertung in die Antizipation der nächsten Bewegung einfließt und dadurch eine sukzessive Bewegungsverbesserung ermöglicht werden. Daher können mit dieser Art der Widerstandssteuerung auch Blinde eine räumlich vorgegebene Bewegung erlernen.

Vorteilhafte Ausgestaltungen und weitere Details der vorliegenden Erfindung werden im Folgenden, anhand verschiedener Ausführungsbeispiele mit Bezug auf schematische Figuren, beschrieben.

**In den schematischen Zeichnungen ist die Erfindung näher erläutert.**
- **Figur 1**: zeigt eine Übersicht über die erfindungsgemäße Trainingsvorrichtung
- **Figur 2**: zeigt eine Seitenansicht einer Ausführungsform der Trainingsvorrichtung
- **Figur 3**: zeigt eine Detailansicht des oberen Endes des Arms
- **Figur 4**: ist eine weitere Detailansicht des oberen Endes des Arms
- **Figur 5**: ist eine Vorderansicht einer Ausführungsform der Trainingsvorrichtung
- **Figur 6**: ist die Vorderansicht einer Ausführungsform der Trainingsvorrichtung, wobei der Arm nach unten gedreht ist
- **Figur 7**: ist eine Detailansicht eines Ausschnitts auf den Verstellmechanismus
- **Figur 8**: ist eine Draufsicht auf den in der Trainingsvorrichtung eingebauten Verstellmechanismus mit angebrachten Armen
- **Figur 9**: ist eine Detailansicht des Verstellmechanismus und dem Schneckengetriebe
- **Figur 10**: ist ein Steuerungs- und Regelkreis einer Ausführungsform der vorliegenden Erfindung
- **Figur 11**: zeigt das Ausführungsbeispiel A eines Hülsenkörpers mit einer Führungshülse
- **Figur 12**: zeigt das Ausführungsbeispiel B eines Hülsenkörpers mit einer Führungshülse
- **Figur 13**: zeigt das Ausführungsbeispiel C eines Hülsenkörpers mit einer Führungshülse
- **Figur 14a**: zeigt das Ausführungsbeispiel C im eingebauten Zustand
- **Figur 14b**: zeigt die Führungshülse
- **Figur 15**: zeigt eine weitere Ansicht des Ausführungsbeispiels C im eingebauten Zustand
- **Figur 16**: zeigt ein Ausführungsbeispiel einer Seilvektorerfassung mittels optischem Sensor

### Detaillierte Beschreibung von Ausführungsbeispielen

In Figur 1 ist eine schematische Übersicht des Aufbaus der Trainingsvorrichtung gezeigt. Dabei ist ein Ende des Seils 1 mit einem Handhabungsgerät 18 verbunden. Am Handhabungsgerät 18 wird die Kraft des Benutzers der Trainingsvorrichtung in das Seil eingeleitet. In Figur 1 ist schematisch der Benutzerkraftvektor (FB) eingezeichnet, welcher die Benutzerkraft und deren Richtung schematisch darstellt. Für das Handhabungsgerät 18 sind verschiedenste Arten von Griffen einsetzbar bzw. ist es auch möglich weitere Übungsgeräte am Seilende anzuschließen.

In einer besonders vorteilhaften Ausführungsform, der vorliegenden Erfindung, werden an der in Figur 1 gezeigten Verbindungsstelle des Handhabungsgeräts 18 mit dem Seil 1, das Seilende einer zweiten erfindungsgemäßen Trainingsvorrichtung angeschlossen. Durch diese Möglichkeit der Ausgestaltung bzw. Kombination der Trainingsvorrichtungen ist es möglich den in Figur 1 gezeigten Benutzerkraftvektor direkt umzukehren, so dass der Benutzer der Trainingsvorrichtung in einer Übung sowohl Zug als auch Druckkräfte auf die verbundenen Seile aufbringen kann. Je nachdem ob eine Zugkraft oder Druckkraft, ausgehend von der Belastung des Benutzers vorliegt, wird das Seil der ersten oder der zweiten Trainingsvorrichtung auf Zug belastet.

Im Seilaustrittsbereich 4 welche im gezeigten Ausführungsbeispiel an der Oberseite des Arms 3 liegt, tritt das Seil aus der Führung im Arm aus und wird über eine schwenkbare Rolle 9 und durch eine schwenkbare Hülse 10 zu dem Bereich des Benutzers der Trainingsvorrichtung geführt. In diesem sogenannten Trainingsbereich befindet sich der Benutzer während der Übung. Die schwenkbare Hülse 10 ist um eine Schwenkachse der Hülse, der Schwenkachse 17, drehbar bzw. schwenkbar gelagert. Durch eine vorgesehene Sensorvorrichtung kann der Schwenkwinkel der schwenkbaren Hülse 10 erfasst werden und für die weitere Verarbeitung an einer Steuereinheit weitergeleitet werden. Anstatt einer schwenkbaren Hülse wäre es zudem möglich andere Arten der Austrittsrichtungserfassung vorzusehen.

Die schwenkbare Rolle 9 ist um zumindest eine Schwenkachse 16, der schwenkbaren Rolle 9, schwenkbar bzw. drehbar. Zusätzlich ist es auch möglich die schwenkbare Rolle 9 drehbar entlang z.B. einer Längsachse des Arms zu lagern und gleichzeitig schwenkbar bezüglich einer Schwenkachse, wobei beide Winkel (Drehwinkel und Schwenkwinkel) gemessen werden können. Der Schwenkwinkel wird zudem über eine Sensorvorrichtung erfasst und kann der Steuereinheit zur Steuerung des Aktuators weitergeleitet werden. Die Richtungserfassung 8 setzt sich in der in Figur 1 gezeigten Ausführungsform aus der schwenkbaren Hülse 10 und der schwenkbaren Rolle 9 zusammen bzw. aus den vorgesehenen jeweiligen Sensorvorrichtungen zur Erfassung der jeweiligen Schwenkwinkel (bzw. Drehwinkel) und letztlich zur Erfassung des Austrittswinkels bzw. der Austrittsrichtung des Seils 1.

Der in Figur 1 dargestellte Arm 3 ist um eine erste Drehachse 6 und eine zweite Drehachse 7 beweglich angeordnet. In einem Endbereich des Arms 3 befindet sich ein Griff 15, an dem ein Schalter 19 angebracht werden kann. Über diesen Schalter 19 und dem Griff 15 ist es möglich, einerseits den Verstellmechanismus 5 anzusteuern und durch Einwirkung auf den Griff 15 die Position des Arms 3 um die erste Drehachse 6 und/oder die zweite Drehachse 7 zu verstellen. Das Seil 1 wird im in Figur 1 dargestellten Ausführungsbeispiel durch den Arm 3 hindurchgeführt, wodurch dieses Seil geschützt vor äußeren Umständen vorgesehen ist. Zudem wird durch eine Durchführung des Seils durch den Arm vermieden, dass sich Personen durch Einklemmung zwischen dem Seil und der Seilführung verletzen. An einem der Seilaustrittsposition abgewandten Seite des Arms 3 kann sich ein Ausgleichsgewicht 14 befinden, welches dazu dient, einen ausbalancierten Arm bereitzustellen. Ein ausbalancierter Arm 3 hat den Vorteil, dass dieser ohne großen Kraftaufwand in die gewünschte Position vom Benutzer bewegt werden kann. Eine besonders kostengünstige und effiziente Ausgestaltung des Arms bietet die Verwendung von vierkantigen Rohprofilen oder Rohren. In einer vorteilhaften Ausführungsform ist der Arm 3 ausfahrbar ausgestaltet, sodass die Länge des Arms 3 veränderbar ist. Der Arm 3 kann somit je nach Einsatz statisch als auch dynamisch während einer Trainingsübung bzw. während dem Betrieb der Trainingsvorrichtung in seiner Länge verändert werden. Die Längenveränderbarkeit wird beispielsweise über ineinander verschieblich angeordnete Profile erreicht, wobei die Längenänderung über einen vorgesehenen Motor, z.B. einen Linearmotor erreicht werden kann.

Der Arm 3 ist über eine Welle mit dem Verstellmechanismus 5 verbunden. Der Verstellmechanismus 5 hat unter anderem die Aufgabe den Arm 3 im Raum passend zur jeweiligen Übung des Benutzers zu positionieren. Der Verstellmechanismus 5 verfügt dabei über einen ersten Verstellantrieb 11 und einen zweiten Verstellantrieb 12, über welche die erste Drehachse 6 und die zweite Drehachse 7 des Arms 3 angesteuert werden. Der gesamte Verstellmechanismus 5 ist auf dem Grundkörper 19 angebracht. Dieser Grundkörper 19 ist in Figur 1 lediglich als einfaches Gestell dargestellt, wobei an dessen Unterseite der Aktuator 2 angebracht ist. Der Aktuator 2 steht mit einer Seilwinde 13 in Winkelverbindung, über welche das Seil 1 auf- und abgewickelt werden kann. Das Seil 1 wird somit über die Seilwinde 13 durch den Verstellmechanismus 5 hindurch in den Arm 3 geführt und im Seilaustrittsbereich 4 wird das Seil über die Richtungserfassung 8 in den Trainingsbereich zu dem Benutzer geführt, welcher die Trainingskraft auf das Seil 1 aufbringen kann, wobei dies insbesondere über das Handhabungsgerät 18 stattfinden kann, oder auch durch direkten Kontakt zum Seilende durch den Benutzer.

Durch die Erfassungsmittel zur Ermittlung der räumlichen Position des Seils 1 bzw. des damit in Verbindung stehenden Handhabungsgerät 18, basierend auf der Seilaustrittsrichtung aus der Seilführung des Arms 3, welcher über die schwenkbare Hülse 10 und die schwenkbare Rolle 9 ermittelt werden kann, ist es möglich die Austrittsrichtung des Seils 1 aus dem Arm zu bestimmen. Zudem wird über das Erfassungsmittel eine ausgegebene Seillänge ermittelt, welche z.B. über die Seilwinde 13 und einen daran befestigten Sensor ermittelt werden kann. Zudem kann über einen Sensor an der schwenkbaren Rolle 9, welcher die Umdrehungen der Rolle, welche sich schlupffrei mit dem Seil 1 bewegt, die ausgerollte Seillänge ermittelt werden. Die räumliche Position des Arms 3 kann über Sensoren, welche z.B. den Drehwinkel an der Drehachse des Arms messen, (insbesondere der zweiten Drehachse 7 und der ersten Drehachse 6 des Arms) ermittelt werden. Zur Ermittlung des Drehwinkel, sowohl an der ersten und zweiten Drehachse des Arms als auch des Schwenkwinkels der Hülse und der Rolle ist es möglich über optoelektronische Sensoren oder Magnetfeldsensoren den jeweiligen Winkel zu ermitteln. Dabei können sowohl Absolutwertgeber als auch Inkrementalgeber vorgesehen werden, in Abhängigkeit von dem zu messenden Winkel. Zudem können über die jeweiligen Sensoren an der schwenkbaren Hülse 10 und der schwenkbaren Rolle 9 bzw. an der Schwenkachse 16 der Rolle nicht nur die Winkel sondern auch die Winkelgeschwindigkeiten gemessen werden, dadurch ist es möglich die Bewegung am Handhabungsgerät 18 noch genauer zu bestimmen.

Die Seilkraft kann über einen Sensor im Aktuator 2 gemessen werden bzw. über Kraftsensoren, welche mit dem Seil in Verbindung stehen. Zudem ist es in einer weiteren Ausführungsform möglich über einen Radialkraftsensor die Seilkraft direkt an der schwenkbaren Rolle 9 zu ermitteln. Weiterhin ist es möglich in einer Ausführungsform die Seilkraft über einen Seilspannungssensor zu messen.

All diese Vorrichtungen zur Ermittlung der Winkel bzw. der Winkelgeschwindigkeiten, zählen zu den Erfassungsmitteln über welche die räumliche Position des Seils bzw. des Handhabungsgeräts 18 bestimmt werden kann. Über eine Steuereinheit, welche in Figur 1 nicht dargestellt ist, wird der Aktuator 2 angesteuert, welcher basierend auf dem Vergleich der ermittelten Werte wie räumliche Position und/oder Seilkraft und/oder deren Ableitungen (bzw. auch des Kraftvektors am Handhabungsgerät oder Seilende) mit vorbestimmten Werten steuert. Für die Ausgestaltung der Trainingsübungen mit der Trainingsvorrichtung bieten sich anhand dieser genauen Ermittlungen des Benutzerkraftvektors im Raum vielfältige Möglichkeiten zur Trainingsoptimierung an. Abhängig von der räumlichen Position des Handhabungsgeräts 18 bzw. der räumlichen Lage des Benutzerkraftvektors, der Größe des Benutzerkraftvektors und/oder der Richtung des Benutzerkraftvektors bzw. deren Änderungen lassen sich somit die über den Aktuator 2 erzeugten Seilkräfte steuern.

Zudem ist in einer weiteren Ausführungsform der vorliegenden Erfindung möglich, dass zusätzlich zu der Kraft, welcher der Aktuator 2 auf das Seil 1 aufbringt, auch die Lage des Arms 3 über den Verstellmechanismus 5 dynamisch angepasst wird (während der Trainingsübung), in Abhängigkeit von den genannten ermittelten Werten. Somit wird die dreidimensionale Position im Raum des Handhabungsgeräts 18 ermittelt und der Aktuator als auch die Armposition können individuell und sogar dynamisch während dem Training angepasst werden, wodurch neue Trainingsansätze realisiert werden können.

Werden zwei Trainingsgeräte benutzt, welche über die Seile miteinander in Verbindung stehen, kann das Übungsspektrum noch maßgeblich erweitert werden. Insbesondere können mehrere Trainingsvektoren in unterschiedlichen Raumkoordinaten erzeugt werden, wodurch auch unterschiedliche Zugvektoren auf den Kraftangriffspunkt des Benutzers erzeugt werden können. Dies kann z.B. dazu genutzt werden, den Kraftvektorverlauf während der Übung gezielt zu beeinflussen um mehr Trainingsreize auf die zu trainierenden Muskeln zu erwirken. Die Seilaustrittspositionen von zwei Trainingsvorrichtungen können sich in unterschiedlicher Weise im Raum befinden, wodurch bei einer Trainingsübung gewisse Störgrößen für den Bewegungsablauf des Benutzers erzeugt werden, welche auch nicht parallel zur Haupttrainingsrichtung sein können und welche der Benutzer austarieren muss.

Die Rückmeldung für den Benutzer, ob die gerade durchgeführte Bewegung im optimalen Bereich liegt oder nicht, kann einerseits direkt über die Ansteuerung des Aktuators 2 erfolgen oder zusätzlich auch über Projektionen und/oder ein Display, eine Videobrille bzw. akustische Signale oder auch visuelle Signale, so dass der Benutzer stets in Kenntnis ist, ob er mit seiner durchgeführten Übung im, für ihn, optimalen Bereich ist. Dadurch können Fehlbelastungen des Benutzers vermieden werden bzw. reduziert werden und ein einfaches Feedback wird gewährleistet.

In Figur 2 ist eine Seitenansicht einer erfindungsgemäßen Trainingsvorrichtung gezeigt. Auf dem Grundkörper 19 ist dabei der Verstellmechanismus 5 angebracht. Der Verstellmechanismus 5 wird dabei über einen ersten Verstellantrieb 11 und einen zweiten Verstellantrieb 12 bewegt. Direkt an den Verstellmechanismus 5 ist über die L-förmige Armaufnahme 3005 der Arm angebracht. Das Seil wird dabei durch den Verstellmechanismus 5 hindurchgeführt und über die Armaufnahme 3005 und die Seilführungsrolle des Arms, - Seilführungsrolle 3003, in die Führung des Arms eingeführt. Durch diese zentrale Führung des Seils 1 ist es möglich die Drehbewegungen des Arms durchzuführen, ohne große Verluste zu erzeugen. Zudem ermöglicht die Durchführung des Seils 1, in zentraler Position, eine Bewegung des Arms um die eigenen Achsen.

Der Arm 3 im Figur 2 gezeigten Ausführungsbeispiel ist aus einem ersten Armabschnitt 3001 und einem zweiten Armabschnitt 3002 aufgebaut. An einem Ende des zweiten Armabschnitts 3002 befindet sich die Schwenklagerung der schwenkbaren Rolle 9. Die Drehachse der Schwenklagerung 9001 ist dabei entlang der Symmetrieachse des zweiten Armabschnitts 3002 vorgesehen. Das Seil 1 wird durch die schwenkbare Hülse 10 geführt. Zusätzlich zu der in Figur 2 dargestellten Ausführungsform, der vorliegenden Erfindung, ist es auch möglich, dass der erste Armabschnitt 1 über zwei zweite Armabschnitte verfügt und insbesondere über ein zweites Seil und einem zweiten Aktuator die Möglichkeit geschaffen wird, dass zwei Übungspersonen gleichzeitig an einer Trainingsvorrichtung ihre Übungen durchführen.

In Figur 3 ist eine Detailansicht der Richtungserfassung 8 am zweiten Armabschnitt 3002 dargestellt. Die Schwenklagerung 9001, der schwenkbaren Rolle 9, besteht dabei aus einer Drehscheibe 9002, welche über eine Lagerung mit dem Gegenstück 9003 beweglich in Verbindung steht. Die Drehscheibe 9002 ist somit drehbar um eine Drehachse, welche entlang der Symmetrieachse des zweiten Armabschnitts 3002 verläuft, angeordnet. Bevorzugt läuft das Seil 1 direkt entlang dieser Drehachse, so dass sich bei Drehung der Drehscheibe 9002 das Seil 1 innerhalb des zweiten Armabschnitts 3002 nur um die eigene Achse dreht. Die Drehscheibe 9002 ist mit einer Basis 9004 verbunden. Die Basis 9004 kann dabei auf die Drehscheibe 9002 geschweißt werden. Außerdem ist es möglich die Basis 9004 über Schrauben lösbar mit der Drehscheibe 9002 zu verbinden, um ein schnelles Auswechseln der Basis 9004 zu ermöglichen.

Die Basis 9004 ist zudem geeignet weitere Sensoren aufzunehmen, wie z.B. Beschleunigungssensoren oder Drehwinkelsensoren. In der in Figur 3 dargestellten Ausführungsformen werden die Drehwinkel der Hülse 10 und der schwenkbaren Rolle 9 über den Sensor 10006 und dem Sensor 3013 erfasst. Zusätzlich kann ein Sensor vorgesehen sein, welcher den Drehwinkel der schwenkbaren Rolle bezüglich der Basis 9004 erfasst um z.B. auf die ausgerollte Seillänge zurückzuschließen. Die schwenkbare Hülse 10 umfasst neben dem Sensor 10006 eine Hülsenlagerung, auf welche die Hülse drehbar mit der Basis 9004 befestigt ist und einen ersten Hülsenrahmen 10003 und einen zweiten Hülsenrahmen 10004, welche gemeinsam den Hülsenkörper 10005 fixieren, durch welchen das Seil 1 durch eine Seilöffnung 10002 geführt wird.

In Figur 4 ist nochmals die Ansicht, ähnlich des in Figur 3 dargestellten Abschnitts des Endbereichs des zweiten Armabschnitts 3002, dargestellt, wobei jedoch die Seilaustrittsrichtung verändert wurde. Daher ist einerseits der Hülsenkörper 10005, welche die Seilöffnung 10002 umfasst, der angepassten Seilaustrittsrichtung angepasst und anderseits hat sich die Basis 9004 mit der Drehscheibe 9002, bezüglich des zweiten Armabschnitts 3002 der Seilaustrittsrichtung, nachgedreht. Die schwenkbare Rolle 9 ist mit einer Seilführung 9005 ausgestaltet, in welcher das Seil geführt ist. Diese Seilführung 9005 ist so ausgestaltet, dass das Seil nicht über die Seitenwände der schwenkbaren Rolle 9 hinausragt und somit ein Herausspringen des Seils 1 aus der schwenkbaren Rolle 9 wirksam verhindert wird.

In einer vorteilhaften Ausgestaltung, der vorliegenden Erfindung, weist die schwenkbare Rolle 9 zusätzlich zur Seilführung 9005 eine erste Mantelfläche 9a und eine zweite Mantelfläche 9b auf, welche die Seilführung 9005 begrenzen und einen Durchmesser aufweisen, der größer ist als der Durchmesser des Umlenkungsradius des Seils 1 um die Drehachse der schwenkbaren Rolle 9, so dass das Seil stets sicher in der Seilführung 9005 geführt ist. Besonders vorteilhaft ist zusätzlich noch eine Ausführungsform bei der die erste Mantelfläche 9a und zweite Mantelfläche 9b derart ausgestaltet sind, dass der Durchmesser der schwenkbaren Rolle 9 in Richtung der Seilführung 9005 welche mittig in der schwenkbaren Rolle 9 vorgesehen ist, abnimmt, so dass, sollte das Seil durch ruckartige Bewegung von der Seilführung 9005 abheben, die erste und zweite Mantelfläche 9a, 9b, das Seil wieder in die Seilführung 9005 hineinführen. Der Durchmesser der Mantelfläche nimmt somit in dieser Ausführungsform, in Richtung der Seilführung 9005, stetig ab. Daraus resultiert eine V-förmige Ausgestaltung der beiden Mantelflächen, welche sich in Richtung Seilführung 9005 treffen.

Das Seil 1 wird durch die Seilöffnung 10002 durch den Hülsenkörper 10005 hindurchgeführt. Dabei ist es vorteilhaft, dass diese Seilöffnung 10002 eine besondere Beschichtung aufweist, welche es erlaubt die Seilreibung zu minimieren. Dadurch wird der Trainingswiderstand des Seils weniger verfälscht. Zudem werden die Kanten der Seilöffnung 10002 derart abgerundet, dass die Seilreibung minimiert wird.

In einer vorteilhaften Ausgestaltung (Ausführung A) wird der Hülsenkörper 10005 zur Erhöhung der Messgenauigkeit modifiziert. In Figur 11 ist der modifizierte Hülsenkörper 10005 dargestellt. Die Seilöffnung 10002 ist dabei in einer Führungshülse A5 vorgesehen. Diese Führungshülse A5 ist entlang einer Führung beweglich ausgestaltet, wobei die Führung im Hülsenkörper 10005 befestigt ist. Zur Zentrierung der Führungshülse A5 ist eine Zentrierfeder vorgesehen, über welche die Zentrierung der Führungshülse A5 in einfacher Weise bewirkt werden kann. Die Lagerung der Führung erfolgt dabei über ein Führungslager A3, welches vorteilhaft beispielsweise als Linearkugellager ausgebildet ist. Die Führungshülse A5 ist somit entlang einer vorbestimmten Achse beweglich. Die Bewegung der Führungshülse A5 wird über einen damit in Wirkverbindung stehenden Führungsstößel A4 weitergeleitet. Der Führungsstößel A4 ist an einem Ende mit einem Dipolmagnet A2 verbunden, welcher zur Reduktion von Umwelteinflüssen in einer eigenen Messkammer vorgesehen ist. Über einen Sensor A1 und insbesondere einen magnetoresistiven Sensor wird die Lage des Dipolmagneten A2 ermittelt. Dadurch wird ermöglicht, dass über einen Magneten in einer getrennten Messkammer, die Position und die Geschwindigkeit der Führungshülse A5 und des Führungsstößels A4 mit hoher Genauigkeit ermittelt wird. Durch diesen modifizierten Hülsenkörper ist es zudem möglich die Bewegung des Seils noch genauer zu erfassen und vor allem auch genaue Messwerte im dynamischen Betrieb der Trainingsvorrichtung zu ermitteln. Anstatt des magnetoresistiven Sensors sind jedoch auch andere Sensoren zur Positionserfassung möglich, wie zum Beispiel optische, widerstandsabhängige oder induktive/kapazitive Sensoren. Insbesondere kann durch die beschriebene Ausgestaltung auch die Position und die Bewegung des Seils quer bzw. orthogonal zur Seilabwicklungsebene erfasst werden. Die Seilabwicklungsebene ist dabei die Ebene in der die Rolle 9 liegt und in der das Seil 1 von der Rolle 9 abgewickelt wird.

In einer weiteren vorteilhaften Ausgestaltung (Ausführung B) ist die Führungshülse B5 an einem Führungsstößel B4 vorgesehen, wie in Figur 12 dargestellt. Über eine rechte Zentrierfeder B7 und eine linke Zentrierfeder B6 wird die Führungshülse B5 auf einfache Weise zentriert. Der Führungsstößel B4 ist dabei über ein erstes und zweites Lager B3 und B8, im Hülsenkörper 10005 gelagert. Die Führungshülse B5 weist zudem einen Dipolmagneten B2 zur Positionserfassung auf. Der Dipolmagnet B2 ist dabei in vorteilhafter Weise in der Führungshülse B5 integriert, sodass der benötigte Einbauraum reduziert wird und demnach der Hülsenkörper 10005 besonders kompakt ist. Über einen magnetoresistiven Sensor B1 wird über eine Polwinkelerfassung die Position der Führungshülse mit beispielsweise dem integrierten Magneten bestimmt.

In einer weiteren Ausführungsform (Ausführung C), gemäß Figur 13, ist die Führungshülse C5 über zwei Führungsstangen C3 und C4 gelagert. Die Führungshülse weist dabei Öffnungen auf durch welche diese Führungsstangen C3 und C4 durchgeführt werden. Die Führungshülse C5 kann sich somit entlang der beiden Führungsstangen bewegen. Analog zur Ausführungsform B ist dabei ein Dipolmagnet C2 in der Führungshülse C5 integriert und über einen magnetoresistiven Sensor C1 wird die Lage der Führungshülse C5 ermittelt. In den Figuren 14a, 14b und 15 ist eine Führungshülse C5 gemäß der Ausführungsform C im Einbauzustand dargestellt. Der Hülsenkörper 10005 ist dabei auf dem ersten Hülsenrahmen 10003 und dem zweiten Hülsenrahmen 10004 aufgebracht. Das Seil 1 wird über die Rolle 9 abgewickelt und durch die Führungshülse C5 geführt. Eine Drehbewegung des Hülsenrahmens 10005 um die Drehachse der Rolle 9 wird dabei über den Sensor 10006 erfasst und eine Bewegung quer (bzw. orthogonal) zur Abwicklungsrichtung des Seils 1 wird über die Bewegung der Führungshülse C5 und insbesondere über den Sensor C6 erfasst. Zur Zentrierung der Führungshülse C5 können auch Federn vorgesehen sein welche bevorzugt beiderseitig auf der ersten und/oder auf der zweiten Führungsstange vorgesehen sind.

In der Figur 16 ist eine weitere Ausgestaltung der Seilvektorbestimmung dargestellt. Dabei wird bei dieser Ausführungsform der Seilaustrittsvektor über einen optischen Sensor S1 erfasst. Insbesondere durch Einsatz eines 3D- Kamera - Chips, wie zum Beispiel einen 3D CCD Messsensor, ist es möglich in einfacher Weise die Seilaustrittsrichtung des Seils 1 zu bestimmen. Dabei wird der optische Messsensor direkt am Arm 3, insbesondere am zweiten Armabschnitt 3002, über eine Sensoraufnahme befestigt, wie es in Figur 16 dargestellt ist. Der Sensor ist derart installiert, dass die Seilaustrittsposition des Seils 1 aus der Rolle 9 im Erfassungsbereich S2 des optischen Sensors S1 liegt. In einer weiteren Ausgestaltung wird die Sensoraufnahme direkt an der Basis 9004 oder der Drehscheibe 9002 befestigt, sodass sich der optische Sensor mit der Drehscheibe 9002 mit dreht. Dies erleichtert vor allem die Erfassung des Seilaustrittswinkels/-vektors Da sich das Seil 1 im Erfassungsbereich S2 des optischen Sensors S1 befindet, kann somit auf einfache Weise der Seilvektor ermittelt werden, da jeder Messpunkt des Sensors über die Raumkoordinaten x, y und z aufgreifbar ist.

In Figur 5 ist eine weitere Ansicht auf die Trainingsvorrichtung dargestellt, wobei lediglich der erste Armabschnitt 3001 des Arms montiert ist. Auf dem Grundkörper 19 ist über eine horizontale Grundplatte 5A2, der Horizontalverstellmechanismus 5A angebracht. Dieser Horizontalverstellmechanismus 5A verfügt über ein Horizontalschneckenrad 5A1, welches die Drehung um die vertikale Achse ermöglicht. Der Horizontalverstellmechanismus 5A ist mit einem Vertikalverstellmechanismus 5B in Verbindung. Der Horizontalverstellmechanismus 5A verstellt die Position des Vertikalverstellmechanismus 5B und des Arms um die vertikale Achse und der Vertikalverstellmechanismus 5B wiederrum verstellt die Position des Arms um eine Achse in horizontaler Richtung.

Der Vertikalverstellmechanismus 5B ist auf einer vertikalen Grundplatte 5B2 fixiert, wobei der Vertikalverstellmechanismus 5B zudem ein Vertikalschneckenrad 5B1 aufweist. Über die Verschraubung 3006 der Armaufnahme wird die Armaufnahme 3005, an welcher der Arm 3 fixiert ist, mit dem Vertikalschneckenrad in Verbindung gesetzt. Besonders vorteilhaft an dem in Figur 5 gezeigten Verstellmechanismus 5 ist die zentrale Durchführung des Seils 1 durch die jeweiligen Drehachsen, so dass eine Rundumbewegung des Arms ermöglicht wird ohne das Seil 1 dabei unerwünscht zu blockieren.

In Figur 6 ist die Ausführung gemäß Figur 5 nochmals dargestellt, wobei der erste Armabschnitt 3001 um die horizontale Achse, welche durch den Vertikalverstellmechanismus 5B angesteuert wird, nach unten verstellt wurde. Zu sehen ist dabei, dass sich die Position des Seils 1 durch diese Drehbewegung nicht verändert hat. Durch die Seildurchführung 5B3, durch den Vertikalverstellmechanismus 5B, ist es somit möglich den Arm in sämtliche Raumrichtungen zu bewegen ohne das Seil zu blockieren.

In Figur 7 ist eine Detailansicht des Verstellmechanismus 5 dargestellt. Ein besonderes Augenmerk liegt dabei auf der zentralen Durchführung des Seils 1. Das Seil 1 wird dabei, kommend von dem Grundkörper 19 und dem darin befindlichen Aktuator 2, durch das horizontale Schneckenrad 5A1 geführt und über die Umlenkrolle 5C durch das Vertikalschneckenrad 5B1, des Vertikalverstellmechanismus, 5B geführt. In weiterer Folge wird das Seil 1 über die Anbindungsrolle 3010 in die Führung des Arms bzw. des ersten Armabschnitts 3001 eingeführt. Das horizontale Schneckenrad 5A1 ist beweglich auf der horizontalen Grundplatte 5A2 gelagert. Die Drehung des horizontalen Schneckenrads 5A1 wird über die horizontale Schneckenwelle 5A3 bewirkt. Der besondere Vorteil des dargestellten Verstellmechanismus ist darin zu sehen, dass sie horizontale Schneckenwelle 5A3 über einen weiteren ersten Fixierantrieb 101 an das horizontale Schneckenrad 5A1 hinzu geklappt werden kann. Insbesondere wird es dadurch möglich einerseits das horizontale Schneckenrad für eine freie Bewegung freizugeben, so dass der erste Fixierantrieb 111 die horizontale Schneckenwelle 5A3 von dem horizontalen Schneckenrad 5A1 wegklappt, so dass diese nicht mehr miteinander in Berührung sind. Zudem wird ermöglicht über den ersten Fixierantrieb 101 die horizontale Schneckenwelle 5A3 in Bewegungskontakt mit dem horizontalen Schneckenrad 5A1 zu bringen, um dadurch durch die Drehung der horizontalen Schneckenwelle 5A3 eine Drehung des horizontalen Schneckenrads 5A1 zu bewirken und drittens ermöglicht der erste Fixierantrieb 101 ein Anpressen der Horizontalen Schneckenwelle 5A3 an das horizontale Schneckenrad 5A1 und damit eine Blockierung jeglicher Bewegung des horizontalen Schneckenrads 5A1.

Für die Bewegung des horizontalen Schneckenrads über die horizontale Schneckenwelle 5A3 ist ein erster Verstellantrieb 11 vorgesehen, welcher die horizontale Schneckenwelle dreht. Die erfindungsgemäße Ausgestaltung des horizontalen Verstellmechanismus 5A ermöglicht somit eine flexible Ansteuerung der Position des Arms um diesen einerseits frei zu bewegen, um diesen zu fixieren bzw. um diesen automatisch in eine gewünschte Position zu bringen.

In funktional gleicher Weise wird der Vertikalverstellmechanismus 5B vorgesehen. Der Vertikalverstellmechanismus 5B weist demnach einen zweiten Verstellantrieb 12 auf, welcher die vertikale Schneckenwelle antreibt, welche wiederrum je nach Bedarf über den zweiten Fixierantrieb 121 mit der Vertikalschnecke 5B1 entweder berührungsfrei gesetzt wird oder in Bewegungskontakt gesetzt wird oder das Vertikalschneckenrad 5B1 durch festes Anpressen bewegungsblockierend fixiert. Dadurch ist es auch bei Ansteuerung des Vertikalverstellmechanismus möglich, den Arm in verschiedene Positionen automatisch zu bewegen, den Arm in verschiedenen Positionen zu fixieren bzw. den Arm freizugeben. Die zentrale Durchführung des Seils durch das Vertikalschneckenrad, des Horizontalverstellmechanismus 5A und das Vertikalverstellmechanismus 5B über die Umlenkrolle 5C, ermöglicht die bereits erwähnte flexible Rotation des gesamten Arms im Raum. Die Umlenkrolle 5C ist dabei ähnlich wie die schwenkbare Rolle 9 ausgestaltet so dass, die Umlenkrolle auch eine erste und zweite Mantelfläche aufweist, welche über das in der Umlenkrolle geführte Seil 1 hinausragen, um ein Rausspringen des Seils 1 bei ruckartigen Bewegungen aus der Umlenkrolle bzw. der Führung der Umlenkrolle zu vermeiden.

Das Seil wird durch das Vertikalschneckenrad 5B1 zur Anbindungsrolle 3010 geführt, welche über das geführte Seil hinausragende Mantelfläche analog zur Umlenkrolle 5C und zur schwenkbaren Rolle 9 aufweist. Die Anbindungsrolle 3010 ist dabei über eine Lagerung 3011 derart fixiert, dass das Seil 1 mittig durch den Arm geführt werden kann. Das Seil 1 wird dabei durch den ersten Armabschnitt 3001 und den zweiten Armabschnitt 3002 bis hin zur oberen Führungsrolle 3009 geführt, welche über die Lagerung 3012 am zweiten Armabschnitt 3002 gelagert ist. An der Lagerung 3011 als auch an der Lagerung 3012 ist es möglich weitere Sensoren vorzusehen, um die Lage der Führungsrolle 3009 bzw. die Lage der Anbindungsrolle 3010 über eine Winkelmessung zu Erfassen. Zudem ist es möglich an den Lagerungen Kraftsensoren vorzusehen, um die über das Seil auf die Rolle aufgebrachte Kraft zu messen und für die Ansteuerung des Antriebs zu nutzen. Dadurch wird ermöglicht die Verluste der Seilführung durch den Arm über die verschiedenen Rollen genau zu bestimmen und diese in der Ansteuerung zu berücksichtigen, um noch genauere Ansteuerungswerte bereitstellen zu können.

Figur 8 zeigt einen Teil des Horizontalverstellmechanismus 5A. Das horizontale Schneckenrad 5A1 steht dabei im Eingriff mit der horizontalen Schneckenwelle 5a3. Die horizontale Schneckenwelle 5A3 ist dabei beweglich ausgestaltet. Insbesondere ist über die kippbare Aufnahme 5A3 ein hinzu klappen und wegklappen der horizontalen Schneckenwelle 5A3 an das horizontale Schneckenrad 5A1 möglich. Die Drehung der horizontalen Schneckenwelle 5A3 wird über den ersten Verstellantrieb 11 bewirkt, welcher an der Anbringung 5A11 fixiert ist. Die Klappbewegung der horizontalen Schneckenwelle 5A3 wird über den ersten Fixierantrieb 111 und einem optional vorsehbaren Getriebe 5A10 vorgesehen.

Das horizontale Schneckenrad 5A1 weist im Zentrum eine Durchgangsöffnung 5A7 auf, durch welche das Seil 1 geführt wird. Das horizontale Schneckenrad 5A1 weist zudem erste Bohrungen 5A4 und zweite Bohrungen 5A5 auf. Über diese Bohrungen wird das horizontale Schneckenrad 5A1 mit der horizontalen Grundplatte 5A2 bzw. dem Verbindungsstück 5C5 in Verbindung gesetzt Durch die Anordnung des ersten Verstellantriebs 11 und des ersten Fixierantriebs 111 wird nicht nur eine flexible Ansteuerung des Arms 3 möglich, sondern diese Bauweise ist zudem kompakt und gewichtssparend. Durch den ersten Fixierantrieb 111 wird zudem eine Kraft auf die horizontale Schneckenwelle 5A3 aufgebracht, so dass bei Bedarf das horizontale Schneckenrad 5A1 durch das Verklemmen mit der horizontalen Schneckenwelle 5A3 bewegungsfrei fixiert wird und eine ideale Übungsdurchführung für den Benutzer gewährleistet wird, da Schwingungen durch die Fixierung blockiert werden können.

In Figur 9 ist das horizontale Schneckenrad 5A1 und die horizontale Schneckenwelle 5A3 im eingebauten Zustand dargestellt. Zur Ermöglichung der Verkippung der Schneckenwelle 5a3 ist die vom ersten Verstellantrieb 11 abgewandte Seite der Welle, auf der die horizontale Schneckenwelle 5A3 gelagert ist, in einer Führungsöffnung 5A12 geführt. Diese Führungsöffnung kann z.B. als längliche Bohrung oder Nut ausgestaltet sein, um die Kippbewegung der horizontalen Schneckenwelle 5A3 zu ermöglichen. Die horizontale Schneckenwelle 5A3 ist in der kippbaren Aufnahme 5A13 gelagert, welche sich mit der horizontalen Schneckenwelle 5A3 mit klappen lässt. Der stabil ausgeführte Grundkörper 5A14 garantiert dabei, in jeglicher Kippstellung der horizontalen Schneckenwelle 5A3, eine stabile Positionierung bzw. Lagerung der horizontalen Schneckenwelle 5A3 auf der horizontalen Grundplatte 5A2. Im Zentrum des horizontalen Schneckenrads 5A1 befindet sich das Durchgangsloch 5C7 durch welches das Seil 1 geführt wird. Nach einer vorteilhaften Ausgestaltung der vorliegenden Erfindung wird dabei das Seil nicht berührt, so dass die Verluste reduziert werden können.

Das Verbindungsstück 5C5 ist über die Radbefestigung 5C2 mit dem horizontalen Schneckenrad 5A1 verbunden. Somit bewirkt eine Drehung des horizontalen Schneckenrads 5A1 auch eine Drehung des Verbindungsstücks 5C5, welches über die Verbindungsplatte 5B4 mit dem Vertikalverstellmechanismus 5B in Verbindung steht. Das Verbindungsstück 5C5 ist über ein Mittelstück 5C6 mit der Verbindungsplatte 5B4 verbunden, wobei das Mittelstück 5C6 gleichzeitig auch eine Rollenbefestigung 5C1 aufweist über welche die Umlenkrolle 5C gelagert wird. Das horizontale Schneckenrad 5A1 ist über das Lager 5C4 gelagert, welches vorteilhafterweise als Wälzlager ausgestaltet werden kann, um einen einfachen kostengünstigen Aufbau des Verstellmechanismus 5 zu ermöglichen. Das Lager 5C4 kann zudem über eine Befestigungsmutter 5C3, welche eine zentrale Öffnung umfasst, fixiert werden.

Im Folgenden wird ein weiteres Ausführungsbeispiel beschrieben. Die insbesondere für funktionales Muskeltraining geeignete Trainingsvorrichtung dieses Ausführungsbeispiels kann einen Arm 3 zur Führung eines Seils 1, einen Verstellmechanismus 5 zum Verstellen des Arms 3 und eine Steuereinheit zur Steuerung zumindest des Verstellmechanismus 5 aufweisen.

Dabei kann die Steuereinheit dieses Ausführungsbeispiels dazu eingerichtet sein, den Arm 3 durch den Verstellmechanismus 5 zu positionieren, die Bewegung des Arms 3 zu blockieren und/oder den Arm 3 frei zu geben, sodass der Arm 3 manuell in die gewünschte Position bewegt werden kann. Durch eine solche Ausgestaltung der Trainingsvorrichtung ist eine einfache und multifunktionale Verstellung des Arms der Trainingsvorrichtung möglich. Somit kann die gewünschte Seilaustrittsposition entweder automatisch durch den Verstellmechanismus angepasst werden, die Bewegung des Arms kann blockiert werden und/oder der Arm kann auch zur manuellen Positionierung freigegeben werden. Ein ausbalancierter Arm erleichtert dabei die manuelle Positionierung und ist besonders vorteilhaft.
Der Verstellmechanismus 5 des Ausführungsbeispiels kann zumindest ein über eine Schnecke 5A3 antreibbares Zahnrad 5A1 umfassen, welches mit der Schnecke 5A3 eingreifbar, im Bereich der Schnecke 5A3 angeordnet sein kann. Über die Verstellung des Arms durch eine Schnecke und ein Schneckenrad oder Zahnrad bzw. durch ein Schneckengetriebe kann der Arm besonders genau positioniert werden. Zudem kann dadurch ein einfacher und kompakter Aufbau des Verstellmechanismus erreicht werden.

Der Arm 3 kann durch den Verstellmechanismus 5 über das Zahnrad 5A1 um eine erste Achse 6 und/oder über ein zweites Zahnrad 5B1 um eine zweite Achse 7 verstellbar sein, wobei jedes Zahnrad über eine eigene Schnecke angetrieben werden kann. Somit kann der Arm um zwei Achsen gedreht werden und der Verstellmechanismus bleibt gleichzeitig kompakt. Vorteilhafterweise kann dabei die Drehachse des jeweiligen Arms mit der Drehachse des jeweiligen Zahnrades zusammenfallen um eine einfache Drehbewegung zu ermöglichen.

Die Drehachse der Schnecke 5A3 kann verstellbar ausgestaltet sein und durch die Verstellung der Drehachse der Schnecke 5A3 kann der Eingriffsbereich der Schnecke 5A3 mit dem Zahnrad 5A1 eingestellt werden. Dadurch kann einerseits das gewünschte Spiel mit dem Zahnrad eingestellt werden und zudem kann durch entsprechende Verstellung der Drehachse der Schnecke das Zahnrad freigegeben oder blockiert werden, indem der Eingriffsbereich gleich Null gewählt wird oder negativ (hoher Anpressdruck führt zu elastischer Verformung und somit zu "negativem" Eingriffsbereich) wird.

Die Schnecke 5A3 kann zur Einstellung des Eingriffsbereichs mit dem Zahnrad 5A1 relativ zum Zahnrad 5A1 verschiebbar angeordnet sein, wobei die Schnecke 5A3 zur Blockierung der Drehung des Zahnrads 5A1 an das Zahnrad 5A1 gepresst wird und wobei zur Freigabe des Zahnrads 5A1 die Schnecke 5A3 vollständig aus dem Eingriffsbereich mit dem Zahnrad 5A1 verschoben werden kann. Dadurch wird ein kompakter und multifunktionaler Verstellmechanismus bereitgestellt, der zudem eine einfache und sichere Benutzung der Trainingsvorrichtung erlaubt.

Die Verschiebung der Schnecke 5A3 kann über einen Aktuator bewirkt werden. Dadurch ist eine ansteuerbare Positionierung der Schnecke und insbesondere der Drehachse der Schnecke gewährleistet, welche insbesondere durch die Steuereinheit individuell angepasst werden kann, je nach Trainingsübung, bzw. auch während dem Training.

Die Schnecke 5A3 kann axial verschiebbar ausgestaltet sein und eine Duplex-Verzahnung aufweisen. Dadurch kann auf einfache Weise das Spiel im Eingriffsbereich der Schnecke eingestellt werden und gleichzeitig wird eine kompakte Bauweise gewährleistet.

Das Seil 1 kann durch eine Öffnung 5A7 im Zentrum des Zahnrads 5A1 geführt werden. Durch diese besonders vorteilhafte Führung des Seils, werden komplizierte Seilführungen vermieden welche zudem den Drehwinkel des Arm und Zahnrads beschränken, denn durch die Durchführung des Seils durch das Zentrum des Zahnrads entlang der Drehachse des Zahnrads liegt das Seil direkt in der Drehachse und bei einer Drehung muss sich das Seil nur um die eigene Achse drehen. Dadurch wird der mögliche Drehwinkel des Zahnrads, und in weiterer Folge des Arms, erhöht.

Der Verstellmechanismus 5 kann ein zweites Zahnrad 5B1 und eine zweite Schnecke zur Verstellung des Arms um eine zweite Achse umfassen. Dadurch wird der Verstellbereich des Arms auf einfache Weise erhöht.

Das Seil 1 kann durch eine Öffnung 5A7 im Zentrum des Zahnrads 5A1 geführt werden, über eine Rolle 5C umgelenkt werden und durch eine Öffnung im Zentrum des zweiten Zahnrads 5B1 geführt werden. Durch die doppelte Durchführung des Seils können die beschriebenen Effekte bezüglich der Erhöhung des möglichen Drehwinkels und der einfachen Führung des Seils um zwei Drehachsen erreicht werden.

Die Öffnung im Zentrum des Zahnrads 5A1, 5B1 kann entlang der Drehachse des Zahnrads 5A1, 5B1 verlaufen. Dabei werden die oben genannten Vorteile erreicht.

Die Drehachse der Schnecke 5A3 kann im Wesentlichen parallel verschiebbar angeordnet sein. Dadurch kann die Schnecke einfach und schnell in den Eingriffsbereich geklappt werden oder aus dem Eingriffsbereich geklappt werden da sich die Richtung der Drehachse im Wesentlichen nicht ändert. Das System wird dadurch besonders robust, und einfach herzustellen und zu lagern.

Eine erste Drehachse des Arms 3 kann durch die Öffnung im Zentrum des Zahnrads 5A1 verlaufen und/oder eine zweite Drehachse des Arms 3 kann durch die Öffnung im Zentrum des zweiten Zahnrads 5B1 verlaufen. Dadurch kann eine multifunktionale und kompakte Verstelleinrichtung mit den bereits genannten Vorteilen erreicht werden.

In Figur 10 ist ein schematischer Steuerungs-, und Regelungsaufbau einer Ausführungsform der vorliegenden Trainingsvorrichtung dargestellt. Die vorzugebende Eingangsgröße wird dabei über einen Regler in den elektrischen Antrieb weitergeleitet, welcher diese weiter an die Regelstrecke der Trainingsvorrichtung weitergibt, wobei hier diverse Störgrößen auf die Regelstrecke einwirken, um letztlich zur Seilbewegung zu führen. Gemessen werden dabei die Seilaustrittsrichtung, der Seilweg und die Gegenkraft. Basierend auf diesen Werten kann ein gewünschter Trainingskorridor vorgegeben werden, in welchem sich die Bewegung des Benutzers der Trainingsvorrichtung bewegen soll. Zudem kann der Trainingskorridor auch als Vektorfeld ausgestaltet sein, so dass jeder beliebige Punkt in einem Trainingsbereich abhängig von den gemessenen Eingangsgrößen, wie Position des Handhabungsgeräts 18 oder Bewegungsgeschwindigkeit der Übungsperson oder Kraftaufwand der Übungsperson oder ähnliches, gesteuert werden kann.

Der Schutzbereich ist in den Ansprüchen definiert.

Die Erfindung enthält weiterhin folgende Aspekte:

Einen ersten Aspekt einer Trainingsvorrichtung, insbesondere für funktionales Muskeltraining, mit einem Arm 3 zur Führung eines Seils 1, einem Verstellmechanismus 5 zum Verstellen des Arms 3, einer Steuereinheit zur Steuerung zumindest des Verstellmechanismus 5 wobei die Steuereinheit dazu eingerichtet ist, den Arm 3 durch den Verstellmechanismus 5 zu positionieren, die Bewegung des Arms 3 zu blockieren und/oder den Arm 3 frei zu geben, sodass der Arm 3 manuell in die gewünschte Position bewegt werden kann.

Einen zweiten Aspekt einer Trainingsvorrichtung nach dem ersten Aspekt dadurch gekennzeichnet, dass der Verstellmechanismus 5 zumindest ein über eine Schnecke 5A3 antreibbares Zahnrad 5A1 umfasst welches mit der Schnecke 5A3 eingreifbar angeordnet ist.

Einen dritten Aspekt einer Trainingsvorrichtung nach dem ersten Aspekt dadurch gekennzeichnet, dass der Arm 3 durch den Verstellmechanismus 5 über das Zahnrad 5A1 um eine erste Achse 6 und/oder über ein zweites Zahnrad 5B1 um eine zweite Achse 7 verstellbar ist.

Einen vierten Aspekt einer Trainingsvorrichtung nach zumindest einem der Aspekte zwei oder drei, dadurch gekennzeichnet, dass die Drehachse der Schnecke 5A3 verstellbar ausgestalltet ist und durch die Verstellung der Drehachse der Schnecke 5A3 der Eingriffsbereich der Schnecke 5A3 mit dem Zahnrad 5A1 eingestellt wird.

Einen fünften Aspekt einer Trainingsvorrichtung nach zumindest einem der Aspekte zwei bis vier, dadurch gekennzeichnet, dass die Schnecke 5A3 zur Einstellung des Eingriffsbereichs mit dem Zahnrad 5A1 relativ zum Zahnrad 5A1 verschiebbar angeordnet ist wobei die Schnecke 5A3 zur Blockierung der Drehung des Zahnrads 5A1 an das Zahnrad 5A1 gepresst wird und wobei zur Freigabe des Zahnrads 5A1 die Schnecke 5A3 vollständig aus dem Eingriffsbereich mit dem Zahnrad 5A1 verschoben wird.

Einen sechsten Aspekt einer Trainingsvorrichtung nach zumindest einem der Aspekte zwei bis fünf, dadurch gekennzeichnet, dass die Verschiebung der Schnecke 5A3 über einen Aktuator bewirkt wird.

Einen siebten Aspekt einer Trainingsvorrichtung nach dem vierten Aspekt, dadurch gekennzeichnet, dass die Schnecke 5A3 axial verschiebbar ausgestaltet ist und eine Duplex-Verzahnung aufweist.

Einen achten Aspekt einer Trainingsvorrichtung nach zumindest einem der Aspekte eins bis fünf, dadurch gekennzeichnet, dass das Seil 1 durch eine Öffnung 5A7 im Zentrum des Zahnrads 5A1 geführt wird.

Einen neunten Aspekt einer Trainingsvorrichtung nach zumindest einem der Aspekte eins oder zwei, dadurch gekennzeichnet, dass der Verstellmechanismus 5 ein zweites Zahnrad 5B1 und eine zweite Schnecke zur Verstellung des Arms um eine zweite Achse umfasst.

Einen zehnten Aspekt einer Trainingsvorrichtung nach zumindest einem der Aspekte sieben oder acht, dadurch gekennzeichnet, dass das Seil 1 durch eine Öffnung 5A7 im Zentrum des Zahnrads 5A1 geführt wird, beispielsweise über eine Rolle 5C umgelenkt wird und durch eine Öffnung im Zentrum des zweiten Zahnrads 5B1 geführt wird.

Einen elften Aspekt einer Trainingsvorrichtung nach zumindest einem der Aspekte zwei bis elf, dadurch gekennzeichnet, dass die Öffnung im Zentrum des Zahnrads 5A1, 5B1 entlang der Drehachse des Zahnrads 5A1, 5B1 verläuft.

Einen zwölften Aspekt einer Trainingsvorrichtung nach zumindest einem der Aspekte zwei bis elf, dadurch gekennzeichnet, dass die Drehachse der Schnecke 5A3 parallel verschiebbar angeordnet ist.

Einen dreizehnten Aspekt einer Trainingsvorrichtung nach dem Aspekt zehn, dadurch gekennzeichnet, dass das eine erste Drehachse des Arms 3 durch die Öffnung im Zentrum des Zahnrads 5A1 verläuft und/oder eine zweite Drehachse des Arms 3 durch die Öffnung im Zentrum des zweiten Zahnrads 5B1 verläuft.

Wie bereits erwähnt, ermöglicht es die aktive Steuerung der Vorrichtung in Abhängigkeit der Benutzerkraft am Handhabungsgerät bzw. in Abhängigkeit der ermittelten Position des Handhabungsgeräts und der Seilkraft, individuell und flexibel die Belastung für den Benutzer anzupassen. Dadurch können Fehlbelastungen oder Überbelastungen des Benutzers der Vorrichtung reduziert werden. Die erfindungsgemäße Vorrichtung kann auch zur Entlastung des Benutzers herangezogen werden. Somit kann der Benutzer der Vorrichtung bei verschiedensten Bewegungsabläufen nicht nur Belastungen, sondern auch Entlastungen durch Unterstützung der erfindungsgemäßen Vorrichtung erfahren. Daher kann die erfindungsgemäße Vorrichtung auch als Assistenzsystem bei verschiedenen Maßnahmen eingesetzt werden. Die Möglichkeit der Entlastung des Benutzers der Vorrichtung umfasst auch den Einsatz der Vorrichtung als Operationsassistenzsystem zur geführten Entlastung des Benutzers. Beispielsweise kann somit ein Operateur während einer länger andauernden Operation von Fehlbelastungen und Überbelastungen, welche bereits aus der Belastung durch das eigene Körpergewicht resultieren, entlastet werden. Über ein entsprechendes Handhabungsgerät kann eine Verbindung zum Benutzer derart hergestellt werden, dass eine Überbelastung oder Fehlbelastung reduziert bzw. vermieden werden kann. Insbesondere können Gliedmaßen der oberen Extremitäten über ein entsprechendes Handhabungsgerät mit der erfindungsgemäßen Vorrichtung verbunden sein, so dass die Bewegung der jeweiligen Gliedmaßen unterstützt wird und die Belastung reduziert werden kann. Bei größeren Operationen, welche über mehrere Stunden andauern, kann somit durch Verwendung des erfindungsgemäßen Operationsassistenzsystems zur geführten Entlastung vom Körpergewicht die Belastung des jeweiligen Operateurs reduziert werden. Durch entsprechende Ausgestaltung des Handhabungsgeräts kann somit die erfindungsgemäße Vorrichtung auch als Operationsassistenzsystem eingesetzt werden. Das Handhabungsgerät ist dabei derart ausgestaltet, dass die zu entlastenden Gliedmaßen bzw. Körperteile aufgenommen werden können und eine Entlastung vom Körpergewicht erreicht werden kann.

Nach einem weiteren Aspekt der vorliegenden Erfindung kann eine Vorrichtung als Operationsassistenzsystem bereitgestellt werden mit einem Aktuator 2, der mit einem Seil 1 in einer Wirkverbindung steht, einem Arm 3 zur Führung des Seils 1, einem Verstellmechanismus 5 zum Verstellen des Arms 3, einer Steuereinheit zur Steuerung zumindest des Aktuators 2, und Erfassungsmittel zur Ermittlung der räumlichen Position eines mit dem Seil 1 in Verbindung stehenden Handhabungsgeräts 18 basierend auf einer Seilaustrittsrichtung aus der Seilführung des Arms 3, einer ausgegebenen Seillänge und der räumlichen Position des Arms 3 und zur Ermittlung einer an dem Seil 1 wirkenden Seilkraft Fs, wobei die Steuereinheit den Aktuator 2 basierend auf dem Vergleich der ermittelten räumlichen Position und/oder der Seilkraft Fs und/oder deren Ableitungen mit vorbestimmten Werten steuert.
Gemäß einem weiteren Aspekt kann der Aktuator (2) insbesondere zum Auf und Abspulen des Seils (1) mit einer Seilaufnahme und insbesondere einer Seilwinde (13) in Wirkverbindung stehen.
Gemäß einem weiteren Aspekt können bei Abweichung der ermittelten räumlichen Position und/oder der Seilkraft Fs und/oder deren Ableitung von vorbestimmten Werten ein Biofeedback, insbesondere akustische, visuelle und/oder haptische Signale, ausgegeben werden.
Gemäß einem weiteren Aspekt kann die schwenkbare Hülse (10) eine Führungshülse (A5; B5; C5) aufweisen durch welche das Seil (1) geführt wird, wobei die Führungshülse (A5; B5; C5) entlang zumindest einer Achse beweglich ist und die Position der Führungshülse (A5; B5; C5) über einen Sensor erfassbar ist.
Gemäß einem weiteren Aspekt kann die bewegliche Führungshülse (A5; B5; C5) mit einem Magnet in Verbindung stehen, wobei die Position des Magnet über einen Sensor erfasst wird, wobei der Magnet insbesondere in der Führungshülse (A5; B5; C5) integriert ist. Gemäß einem weiteren Aspekt kann die Länge des Arms (3) insbesondere über die Steuereinheit einstellbar sein.
Gemäß einem weiteren Aspekt kann das Erfassungsmittel einen optischen Sensor (S1) zur Ermittlung des Seilaustrittswinkels und/oder des Seilaustrittsvektors aufweisen.
Gemäß einem weiteren Aspekt kann der optische Sensor (S1) am Arm (3) oder in einem mit der schwenkbaren Rolle (9) mitschwenkbaren Bereich vorgesehen sein. Gemäß einem weiteren Aspekt kann die erfindungsgemäße Vorrichtung derartig eingerichtet sein, dass diese als Operationsassistenzsystem eingesetzt werden kann.

Der Schutzbereich ist in den Ansprüchen definiert.

## Patentansprüche

1. Vorrichtung, insbesondere für funktionales Muskeltraining oder zur Assistenz bei Operationen, mit
einem Aktuator (2), der mit einem Seil (1) in einer Wirkverbindung steht, einem Arm (3) zur Führung des Seils (1),
einem Verstellmechanismus (5) zum Verstellen des Arms (3),
einer Steuereinheit zur Steuerung zumindest des Aktuators (2), und
Erfassungsmitteln zur Ermittlung der räumlichen Position eines mit dem Seil (1) in Verbindung stehenden Handhabungsgeräts (18) basierend auf einer Seilaustrittsrichtung aus der Seilführung des Arms (3), einer ausgegebenen Seillänge und der räumlichen Position des Arms (3) und zur Ermittlung einer an dem Seil (1) wirkenden Seilkraft Fs, wobei
die Steuereinheit den Aktuator (2) basierend auf dem Vergleich der ermittelten räumlichen Position und/oder der Seilkraft Fs und/oder deren Ableitung mit vorbestimmten Werten steuert.

2. Vorrichtung nach Anspruch 1, **dadurch gekennzeichnet, dass** das Erfassungsmittel einen am Handhabungsgerät (18) wirkenden Kraftvektor basierend auf der räumlichen Position des Handhabungsgeräts (18) und der Seilkraft Fs ermittelt.

3. Vorrichtung nach zumindest einem der Ansprüche 1 oder 2, **dadurch gekennzeichnet, dass** die Steuereinheit, basierend auf dem Vergleich, an den Aktuator (2) einen Sollwert ausgibt.

4. Vorrichtung nach zumindest einem der vorhergehenden Ansprüche, **dadurch gekennzeichnet, dass** die Steuereinheit, basierend auf dem Vergleich, an den Aktuator (2) einen Geschwindigkeitssollwert, einen Kraftsollwert und/oder Bewegungssollwerte ausgibt.

5. Vorrichtung nach zumindest einem der der vorhergehenden Ansprüche, **dadurch gekennzeichnet, dass** die Steuereinheit basierend auf dem Vergleich einen Sollwert für die räumliche Position des Arms (3) ausgibt und den Arm (3) entsprechend steuert.

6. Vorrichtung nach zumindest einem der vorhergehenden Ansprüche, **dadurch gekennzeichnet, dass** die Steuereinheit ein Bewegungsprofil basierend auf der ermittelten räumlichen Position bestimmt wobei zudem die Größe der Seilkraft erfasst wird.

7. Vorrichtung nach Anspruch 6, **dadurch gekennzeichnet, dass** die Steuereinheit den Aktuator (2) und/oder den Arm (3) basierend auf einem Vergleich des ermittelten Bewegungsprofils mit vorbestimmten Werten steuert.

8. Vorrichtung nach zumindest einem der Ansprüche 1 bis 7, **dadurch gekennzeichnet, dass** das Seil (1) über eine schwenkbare Rolle (9) zu einem Seilaustrittsbereich (4) des Arms (3) geführt wird.

9. Vorrichtung nach zumindest einem der Ansprüche 1 bis 8, **dadurch gekennzeichnet, dass** das Seil (1) durch eine schwenkbare Hülse (10) in einem Seilaustrittsbereich (4) des Arms (3) geführt wird.

10. Vorrichtung nach zumindest einem der Ansprüche 8 oder 9, **dadurch gekennzeichnet, dass** die Erfassungsmittel die Seilaustrittsrichtung basierend auf einem Schwenkwinkel der schwenkbaren Hülse (10) und/oder der schwenkbaren Rolle (9) ermitteln.

11. Vorrichtung nach zumindest einem der Ansprüche 1 bis 10, **dadurch gekennzeichnet, dass** das Seil (1) zumindest teilweise durch den Arm (3) hindurchgeführt wird.

12. Vorrichtung nach zumindest einem der Ansprüche 1 bis 11, **dadurch gekennzeichnet, dass** der Arm (3) zumindest einen Griff (15) aufweist und im Bereich des Griffs (15) ein Schalter (19) zur Ansteuerung des Verstellmechanismus (5) angeordnet ist.

13. Vorrichtung nach zumindest einem der Ansprüche 1 bis 12 **dadurch gekennzeichnet, dass** der Verstellmechanismus (5) dazu eingerichtet ist, den Arm (3) durch die Steuereinheit automatisch zu positionieren, die Bewegung des Arms (3) zu blockieren und/oder den Arm (3) frei zu geben, sodass der Arm (3) manuell in die gewünschte Position bewegt werden kann.

14. Vorrichtung nach zumindest einem der Ansprüche 1 bis 13, **dadurch gekennzeichnet, dass** der Aktuator (2) eine Sensorvorrichtung zur Bestimmung der Größe der Seilkraft und/oder zur Bestimmung der ausgerollten Seillänge umfasst.

15. Verfahren zum Betreiben einer Vorrichtung gemäß zumindest einem der Ansprüche 1 bis 14.

## Claims

1. A device, in particular for functional muscle training or assistance during surgery, comprising
an actuator (2) operatively connected with a cable (1),
an arm (3) for guiding said cable (1),
an adjusting mechanism (5) for adjusting said arm (3),
a control unit for controlling at least said actuator (2), and
detection means for determining the spatial position of a handling device (18) operatively connected with said cable (1) based on a cable outlet direction from the cable guiding of said arm (3), an output cable length, and the spatial position of said arm (3) and for determining a cable force Fs acting on said cable (1), wherein
said control unit controls said actuator (2) based on the comparison of the determined spatial position and/or the cable force F_{S} and/or a derivation thereof with predetermined values.

2. The device according to claim 1, **characterized in that** said detection means is determining a force vector acting on a handling device (18) based on the spatial position of said handling device (18) and the cable force F_{S}.

3. The device according to at least one of claims 1 or 2, **characterized in that** based on the comparison said control unit outputs a target value to said actuator (2).

4. The device according to at least one of the preceding claims, **characterized in that** based on the comparison said control unit outputs a speed target value, a force target value and/or movement target values to said actuator (2).

5. The device according to at least one of the preceding claims, **characterized in that** based on the comparison said control unit outputs a target value for the spatial position of said arm (3) and controls said arm (3) correspondingly.

6. The device according to at least one of the preceding claims, **characterized in that** said control unit determines a movement profile based on the determined spatial position, wherein further the magnitude of the cable force is detected.

7. The device according to claim 6, **characterized in that** said control unit controls said actuator (2) and/or said arm (3) based on a comparison of the determined movement profile with predetermined values.

8. The device according to at least one of claims 1 to 7, **characterized in that** said cable (1) is guided to a cable outlet region (4) of said arm (3) via a pivotable pulley (9).

9. The device according to at least one of claims 1 to 8, **characterized in that** said cable (1) is guided to a cable outlet region (4) of said arm (3) by a pivotable sleeve (10).

10. The device according to at least one of claims 8 or 9, **characterized in that** said detection means determines the cable outlet direction based on a pivot angle of said pivotable sleeve (10) and/or said pivotable pulley (9).

11. The device according to at least one of claims 1 to 10, **characterized in that** said cable (1) is guided at least partially through said arm (3).

12. The device according to at least one of claims 1 to 11, **characterized in that** said arm (3) includes at least one handle (15) and that a switch (19) for driving said adjusting mechanism (5) is arranged in the region of said handle (15).

13. The device according to at least one of claims 1 to 12, **characterized in that** said adjusting mechanism (5) is configured to automatically position said arm (3) by said control unit to block the movement of said arm (3) and/or to release said arm (3), so that said arm (3) can be manually moved to the desired position.

14. The device according to at least one of claims 1 to 13, **characterized in that** said actuator (2) comprises a sensor device for determining the magnitude of the cable force and/or for determining the unwound length of the cable.

15. A method of operating a device according to at least one of claims 1 to 14.

## Revendications

1. Dispositif, en particulier pour l'entraînement musculaire fonctionnel ou pour l'assistance lors d'opérations, comportant
un actionneur (2) en liaison d'action avec une corde (1),
un bras (3) pour guider la corde (1),
un mécanisme de réglage (5) pour régler le bras (3),
une unité de commande pour commander au moins l'actionneur (2), et
des moyens de détection pour déterminer la position spatiale d'un appareil de manipulation (18) en liaison avec la corde (1) en se basant sur une direction de sortie de corde hors du guidage de corde du bras (3), sur une longueur de corde extraite et sur la position spatiale du bras (3), et pour déterminer une force de corde F_{S} agissant sur la corde (1),
dans lequel
l'unité de commande contrôle l'actionneur (2) en se basant sur la comparaison de la position spatiale déterminée et/ou de la force de corde F_{S} et/ou de sa dérivée à des valeurs prédéterminées.

2. Dispositif selon la revendication 1,
**caractérisé en ce que**
le moyen de détection détermine un vecteur de force agissant sur l'appareil de manipulation (18) en se basant sur la position spatiale de l'appareil de manipulation (18) et sur la force de corde F_{S}.

3. Dispositif selon l'une au moins des revendications 1 ou 2,
**caractérisé en ce que**
l'unité de commande émet une valeur de consigne à l'actionneur (2) en se basant sur la comparaison.

4. Dispositif selon l'une au moins des revendications précédentes,
**caractérisé en ce que**
l'unité de commande émet à l'actionneur (2) une valeur de consigne de vitesse, une valeur de consigne de force et/ou des valeurs de consigne de mouvement, en se basant sur la comparaison.

5. Dispositif selon l'une au moins des revendications précédentes,
**caractérisé en ce que**
l'unité de commande émet une valeur de consigne pour la position spatiale du bras (3), en se basant sur la comparaison, et contrôle le bras (3) en correspondance.

6. Dispositif selon l'une au moins des revendications précédentes,
**caractérisé en ce que**
l'unité de commande définit un profil de mouvement en se basant sur la position spatiale déterminée, en détectant en outre l'ampleur de la force de corde.

7. Dispositif selon la revendication 6,
**caractérisé en ce que**
l'unité de commande contrôle l'actionneur (2) et/ou le bras (3) en se basant sur une comparaison du profil de mouvement déterminé à des valeurs prédéterminées.

8. Dispositif selon l'une au moins des revendications 1 à 7,
**caractérisé en ce que**
la corde (1) est guidée dans une zone de sortie de corde (4) du bras (3) via une poulie (9) mobile en basculement.

9. Dispositif selon l'une au moins des revendications 1 à 8,
**caractérisé en ce que**
la corde (1) est guidée dans une zone de sortie de corde (4) du bras (3) à travers une douille (10) mobile en basculement.

10. Dispositif selon l'une au moins des revendications 8 ou 9,
**caractérisé en ce que**
les moyens de détection déterminent la direction de sortie de corde en se basant sur un angle de basculement de la douille (10) mobile en basculement et/ou de la poulie (9) mobile en basculement.

11. Dispositif selon l'une au moins des revendications 1 à 10,
**caractérisé en ce que**
la corde (1) est guidée au moins partiellement à travers le bras (3).

12. Dispositif selon l'une au moins des revendications 1 à 11,
**caractérisé en ce que**
le bras (3) comprend au moins une poignée (15), et un commutateur (19) pour piloter le mécanisme de réglage (5) est agencé au niveau de la poignée (15).

13. Dispositif selon l'une au moins des revendications 1 à 12,
**caractérisé en ce que**
le mécanisme de réglage (5) est conçu pour positionner automatiquement le bras (3) par l'unité de commande, pour bloquer le mouvement du bras (3) et/ou pour libérer le bras (3), de sorte que le bras (3) peut être déplacé manuellement dans la position désirée.

14. Dispositif selon l'une au moins des revendications 1 à 13,
**caractérisé en ce que**
l'actionneur (2) comprend un dispositif capteur pour définir l'ampleur de la force de corde et/ou pour définir la longueur de corde déroulée.

15. Procédé pour faire fonctionner un dispositif selon l'une au moins des revendications 1 à 14.
